# EUROPÄISCHE PATENTSCHRIFT

(11) **EP 0 017 811 B1**
(45) Veröffentlichungstag und Bekanntmachung des Hinweises auf die Patenterteilung: **17.03.1982**
(21) Anmeldenummer: 80101593.4
(22) Anmeldetag: 26.03.1980
(51) Int. Cl.: F27B 7/04, F28D 11/04

(54) **Drehrohr mit mindestens einem darin angeordneten wärmebeaufschlagbaren Behandlungsrohr**
Rotary drum having at least one tubular heat accumulator arranged therein
Tambour rotatif comprenant au moins un tube emmagasineur de chaleur

(30) Priorität: 12.04.1979 DE 2914965
(43) Veröffentlichungstag der Anmeldung: 29.10.1980
(73) Patentinhaber: BAYER AG, 51368 Leverkusen (DE)
(72) Erfinder: Keller, Wolfgang, Dipl.-Ing., D-5060 Bergisch-Gladbach 2 (DE)

## Beschreibung

Die Er idung betrifft ein Drehrohr mit einem AuBenmantel und mindestens einem darin angeordneten wärmebeaufschlagbaren Behandlungsrohr, das in Stirnscheiben und gegebenenfalls Zwischenscheiben gehalten ist, wobei diese Scheiben am Außenmantel abgestützt sind.

Bei der thermischen Behandlung von Feststoffen in indirekt beheizten Drehrohren treten bei Wandtemperaturen der Behandlungsrohre über 450 °C Probleme bezüglich der zulässigen Spannungen auf. Selbst bei warmfesten Materialien ist die Drehrohrlänge, z.B. bei Temperaturen von ca. 1 000 °C, auf wenige Meter begrenzt, falls keine aufwendigen Zwischenlagerungen vorhanden sind.

Bei langen beheizbaren Behandlungsrohren besteht das Problem, die Wärmedehung in Bezug auf den sich weniger dehnenden kälteren AuBenmantel zu kompensieren. Das gleiche Problem tritt auch schon bei kurzen, jedoch hochbeheizten Behandlungsrohren auf. In beiden Fällen kann auch noch die radiale Wärmedehnung Probleme aufwerfen.

Die zu lösende Aufgabe besteht darin, ein Drehrohr zu finden, bei dem die Wärmedehnungen zwischen dem beheizten Behandlungsrohr und dem kälteren Außenmantel unter Vermeidung von Spannungen kompensiert werden.

Diese Aufgabe wird dadurch gelöst, daß eine der Scheiben in axialer Richtung fixiert ist, jedoch in radialer Richtung bewegbar geführt ist und daß mindestens n-1 Scheiben mindestens je drei in radialer Richtung weisende Zapfen mit seitlichen Gleitflächen aufweisen, die in zugeordnete, am AuBenmantel vorgesehene und sich achsparallel erstreckende Gleitnuten eingreifen, wobei diese Gleitnuten eine solche Länge und Tiefe aufweisen, daß die infolge der Wärmedehnung des Behandlungsrohres zu erwartenden Verschiebungen der Zapfen in den verschiedenen Richtungen aufnehmbar sind.

Es versteht sich, daß alternativ die Zapfen am AuBenmantel und die Gleitnuten an den Scheiben vorgesehen sein können.

Dadurch wird erreicht, daß der aus einem oder mehreren in Stirnscheiben und gegebenenfalls Zwischenscheiben gelagerten Behandlungsrohren bestehende Einsatz sich sowohl in Achsrichtung des Drehrohres als auch in radialer Richtung unter dem Wärmeeinfluß frei ausdehnen kann und trotzdem im Außenmantel hinreichend und spannungsfrei gelagert ist.

Während der Drehung des Drehrohres werden die Kontaktflächen der Zapfen und Gleitnuten während einer Umdrehung periodisch bis zu einem Maximum belastet und auch wiederum völlig entlastet. Der Rand der fixierten Scheibe greift in eine Ringnut des Außenmantels ein, die in einer Ebene senkrecht zur Rohrlängsachse liegt. Die Nut muß tief genug sein, um die radiale Wärmedehnung der Scheibe aufnehmen zu können. Die Breite der Nut ist so zu wählen, daß unter den Betriebsbedingungen die Scheibe nicht geklemmt wird. Die übrigen Gleitnuten gestatten durch ihre achsparallele Anordnung die Längsverschiebung der eingreifenden Zapfen sowie deren Dehnung in radialer Richtung. Während einer Umdrehung wird also der aus dem Behandlungsrohr und den Scheiben bestehende Einsatz nicht durch die Stirnseiten der Zapfen getragen sondern durch deren Flanken, die auf den Wänden der Gleitnuten aufliegen. Dabei ist jeder Zapfen während seiner senkrechten Stellung, d.h. in der unteren und oberen Lage, völlig entlastet, während zur horizontalen Lage hin seine Belastung stetig bis zum Maximum ansteigt. Die erfindungsgemäße Konstruktion erlaubt es, eine Vielzahl von Zwischenscheiben zu verwenden, wodurch die Wandstärke des Behandlungsrohres herabsetzbar ist, so daß ein besserer und schnellerer Wärmeübergang bei indirekter Beheizung stattfindet und geringerwertiger Werkstoff eingesetzt werden kann. Auch bei der Anordnung einer Vielzahl von Rohren anstelle eines einzigen Behandlungsrohres entstehen keinerlei Probleme. Die Rohre werden in aller Regel an der fixierten Scheibe befestigt ; zusätzlich können sie auch an den anderen Scheiben befestigt sein. Die Zapfen sind wegen der hohen Flächenpressung vorzugsweise als Kufen oder Gleitsteine ausgebildet, wobei jedoch die Seitenflächen die Gleitflächen darstellen. Entsprechend ist bei der Materialauswahl für die Zapfen und die Gleitnuten auf die hohe Belastung der Seitenflächen zu achten.

In der Zeichnung ist das erfindungsgemäße Drehrohr rein schematisch in einem Ausführungsbeispiel dargestellt und nachstehend näher erläutert. Es zeigen :
Fig. 1 das Drehrohr im Schnitt gemäß Linie AB in Fig. 2 ;
Fig. 2 einen Schnitt durch das Drehrohr gemäß Linie C-D in Fig. 1 ;
Fig. 3 die Einzelheit E aus Fig. 2 in vergrößerter Darstellung und
Fig. 4 einen Schnitt durch die Einzelheit E gemäß Linie F-G in Fig.3.

Das eigentliche Drehrohr 1 besteht aus einem mit einer feuerfesten Ausmauerung 2 versehenen Außenmantel 3 und einem darin gehaltenen Einsatz 4. Durch ein starr angeordnetes Kopfstück 5 ist eine Brennerlanze 6 und ein Gutaufgaberohr 7 geführt. Ein weiteres, in Achsrichtung des Drehrohres 1 verschiebbares Kopfstück 8 ist am anderen Ende des Drehrohres 1 angeordnet. Es ist mit auf Schienen 9 laufenden Rollen 10 versehen und weist im unteren Teil eine Gutaustrittsöffnung 11 und im oberen Teil eine Gasaustrittsöffnung 12 auf.

Der Außenmantel 3 ist mit Laufringen 13 versehen, die auf Rollenlagern 14 ruhen. Der Antrieb, der über Zahnkranz und Ritzel oder direkt angetriebene Rollen erfolgt, ist nicht dargestellt. Zum Kopfstück 5 hin weist der Außenmantel 3 eine Ringnut 15 auf. Des weiteren sind in bestimmten Abständen in Längsrichtung vier über den Umfang verteilte Gleitnuten 16 vorgesehen, die durch am Außenmantel angeschweißte starke Bleche 17 gebildet sind. Letztere sind noch durch Stützen 18 (Fig.3) gesichert.

Der Einsatz 4 besteht aus einer fixierten Stirnscheibe 19, deren Rand in die Ringnut 15 eingreift, sowie aus einer weiteren Stirnscheibe 20, den Zwischenscheiben 21 (es ist nur eine dargestellt) und den in den Scheiben 19, 20, 21 gelagerten Behandlungsrohren 22. Die Stirnscheibe 19 trägt außenseitig einen Beschickungsring 23, in den das Gutaufgaberohr 7 mündet. Die Tiefe der Ringnut 15 ist auf den unter dem Wärmeeinfluß größten Durchmesser der Stirnscheibe 19 so abgestimmt, daß noch ein spalt vorhanden bleibt. Die Breite der Ringnut 15 ist geringfügig größer als die Dicke des Randes der eingreifenden Stirnscheibe 19, damit die Stirnscheibe 19 bei Rotation des Einsatzes 4 sich frei drehen kann, aber in Längsrichtung gesehen doch ausreichend in der Position gehalten ist. Die Scheiben 20, 21 weisen als Gleitsteine 24 ausgebildete angeschweißte Zapfen auf, die durch Abstützungen 25 (Fig. 4) verstärkt sind. Die Gleitsteine 24 greifen in die Gleitnuten 16 ein ; deren Tiefe und Breite ist auf die größte zu erwartende Wärmedehnung der Scheiben 20, 21 bzw. der Gleitsteine 24 abgestimmt, um auch im Extremfall noch eine Gleitbewegung sicherzustellen. Die Stirnscheibe 19 weist Öffnungen 26 für das Füllen der Behandlungsrohre 22 auf, sowie eine zentrale Öffnung 27, durch die die Brennerlanze 6 hindurchragt. Die Scheiben 20, 21 sind mit Durchbrüchen 28 zum Durchzug der Gase versehen.

## Patentansprüche

1. Drehrohr mit einem Außenmantel und mindestens einem darin angeordneten wärmebeaufschlagbaren Behandlungsrohr, das in Stirnscheiben und gegebenenfalls Zwischenscheiben gehalten ist, wobei diese Scheiben am AuBenmantel abgestützt sind, dadurch gekennzeichnet, daß eine der Scheiben (19) in axialer Richtung fixiert ist, jedoch in radialer Richtung bewegbar geführt ist, und daß mindestens n-1 Scheiben (20, 21) mindestens je drei in radialer Richtung weisende Zapfen (24) mit seitlichen Gleitflächen aufweisen, die in zugeordnete, am Außenmantel (3) vorgesehene und sich achsparallel erstreckende Gleitnuten (16) eingreifen, wobei diese Gleitnuten (16) eine solche Länge und Tiefe aufweisen, daß die infolge der Wärmedehnung des Behandlungsrohres (22) zu erwartenden Verschiebungen der Zapfen (24) in den verschiedenen Richtungen, aufnehmbar sind.

2. Drehrohr nach Anspruch 1, dadurch abgewandelt, daß die Zapfen am Außenmantel (3) und die Gleitnuten an den Scheiben (20, 21) vorgesehen sind.

## Claims

1. A rotary tube with an outer casing and at least one treatment tube arranged in it which can be subjected to heat, which is held in end plates and optionally in intermediate plates, these plates being supported in the outer casing, characterised in that one of the plates (19) is fixed in the axial direction but is movably guided in the radial direction and that at least n-1 plates (20, 21) each have at least three cogs (24) with side sliding faces pointing in a radial direction, which engage in associated sliding grooves (16) provided on the outer casing (3) and extending parallel to the axis, wherein these sliding grooves (16) are sufficiently long and deep to absorb the shifting of the cogs (24) in the various directions due to thermal expansion of the treatment tube (22).

2. An apparatus according to claim 1, modified in that the cogs are provided on the outer casing (3) and the sliding grooves on the plates (20, 21).

## Revendications

1. Tube rotatif comportant une enveloppe extérieure et à l'intérieur duquel est disposé au moins un tube de traitement pouvant être sollicité par la chaleur et maintenu dans des disques frontaux et éventuellement dans des disques intermédiaires, ces disques prenant appui sur l'enveloppe extérieure, caractérisé en ce qu'un des disques (19) est fixé dans le sens axial, cependant qu'il est guidé de façon à pouvoir se déplacer dans le sens radial, tandis qu'au moins n-1 disques (20, 21) comportent au moins chacun trois tenons (24) dirigés radialement, comportant des surfaces latérales de glissement et venant s'engager dans des rainures de glissement correspondantes (16) pratiquées dans l'enveloppe extérieure (3) et s'étendant parallèlement à l'axe, ces rainures de glissement (16) ayant une longueur et une profondeur calculées de telle sorte que les décalages que subissent les tenons (24) dans les différentes directions et auxquels on doit s'attendre par suite de la dilatation thermique du tube de traitement (22), puissent être rattrapés.

2. Dispositif suivant la revendication 1, caractérisé en ce qu'il comporte la modification selon laquelle les tenons sont prévus sur l'enveloppe extérieure (3), tandis que les rainures de glissement sont prévues sur les disques (20, 21).
